# EUROPÄISCHE PATENTSCHRIFT

(11) **EP 1 702 720 B1**
(45) Veröffentlichungstag und Bekanntmachung des Hinweises auf die Patenterteilung: **25.07.2007**
(21) Anmeldenummer: 06004784.2
(22) Anmeldetag: 09.03.2006
(51) Int. Cl.: B25B 5/12, B25B 5/16

(54) **Spannvorrichtung**
Clamping device
Dispositif de serrage

(30) Priorität: 18.03.2005 DE 202005004598 U
(43) Veröffentlichungstag der Anmeldung: 20.09.2006
(73) Patentinhaber: DE-STA-CO Europe GmbH, 61440 Oberursel (DE)
(72) Erfinder: Klein, Hansjoachim, 63584 Gründau (DE)
(74) Vertreter: Wolf, Michael

(56) Entgegenhaltungen:
- EP-A- 0 849 046
- EP-A- 1 329 292
- EP-A- 1 398 115
- US-A- 5 823 519
- US-A1- 2004 113 342

## Beschreibung

Die Erfindung betrifft eine Spannvorrichtung gemäß dem Oberbegriff des Patentanspruchs 1.

Solch eine Spannvorrichtung ist beispielsweise aus der EP-A-1 398 115 bekannt.

Eine insbesondere im Fahrzeugbau eingesetzte Spannvorrichtung der eingangs genannten Art ist nach der DE 196 52 468 C1 bekannt. Diese besteht aus einem wahlweise pneumatischen, hydraulischen oder elektrischen Antriebselement, einem am Antriebselement angeordneten Gehäuse, einer im Gehäuse angeordneten, mit dem Antriebselement wirkverbundenen Stellmechanik, einer ersten drehbar im Gehäuse gelagerten, mit der Stellmechanik wirkverbundenen Schwenkachse für ein Spannwerkzeug (Spannarm), einer zweiten drehbar im Gehäuse gelagerten, mit der Stellmechanik wirkverbundenen Schwenkachse und einem von ausserhalb des Gehäuses zugänglichen, fest aber lösbar an der zweiten Schwenkachse angeordneten Handbetätigungshebel für das Spannwerkzeug.

Bei computergesteuertem Betrieb wird mittels des Antriebselements die Stellmechanik und mittels dieser das Spannwerkzeug betätigt. In bestimmten Situationen oder Produktionsprozessen ist aber auch eine Betätigung der Spannvorrichtung von Hand erforderlich. Zu diesem Zweck ist, wie erwähnt, an der Spannvorrichtung eine zweite, mit der Stellmechanik wirkverbundene Schwenkachse vorgesehen, an der ein von aussen gut zugänglicher Handbetätigungshebel angeordnet ist (siehe hierzu insbesondere Spalte 5, Zeilen 6 bis 13 der genannten DE 196 52 468 C1).

Bei der Spannvorrichtung gemäß der DE 196 52 468 C1 ist die zweite Schwenkachse fester Bestandteil der Gesamtvorrichtung, d. h. der Käufer einer solchen Vorrichtung hat sich beim Kauf zu entscheiden, ob er eine solche, spezielle Spannvorrichtung mit Handhebel oder eine nichthandbetätigbare Lösung erwerben möchte. Eine nachträgliche Umrüstung ist nicht vorgesehen.

Der Erfindung liegt die Aufgabe zugrunde, diesen Nachteil zu beseitigen, d. h. eine Spannvorrichtung der eingangs genannten Art dahingehend weiterzubilden, dass diese zu jedem beliebigen Zeitpunkt wahlweise mit oder ohne Handhebel einsetzbar ist bzw. auch nachträglich mit einem Handbetätigungshebel versehen werden kann.

Diese Aufgabe ist mit einer Spannvorrichtung der eingangs genannten Art durch die im Kennzeichen des Patentanspruchs 1 aufgeführten Merkmale gelöst.

Nach der Erfindung ist also vorgesehen, dass am Gehäuse im Bereich der zweiten Schwenkachse ein mit einem lösbaren Gehäusedeckel verschließbarer Öffnungsbereich vorgesehen und mindestens die zweite Schwenkachse bei geöffnetem Gehäusedeckel aus dem Gehäuse demontierbar ausgebildet ist. Mit anderen Worten ausgedrückt, besteht die eigentliche Handhebelmechanik erfindungsgemäß nunmehr aus einem vorgefertigten Modul, welches nachträglich in den Spanner einseLz- und dort fixierbar ist. Diese modulare Gestaltung erlaubt eine weit größere Flexibilität in der Reaktion auf kurze Liefertermine bzw. reduziert die Lagerhaltung speziell ausgebildeter Spannvorrichtungen mit und ohne Handhebelmechanik.

Andere vorteilhafte Weiterbildungen ergeben sich aus den abhängigen Patentansprüchen.

Die erfindungsgemäße Spannvorrichtung einschließlich ihrer vorteilhaften Weiterbildungen wird nachfolgend anhand der zeichnerischen Darstellung eines bevorzugten Ausführungsbeispiels näher erläutert.

### Es zeigt

- Figur 1: perspektivisch von der Seite die erfindungsgemäße Spannvorrichtung mit montierter zweiter Schwenkachse und Handbetätigungshebel;
- Figur 2: als Explosionsdarstellung die Spannvorrichtung während der Demontage der zweiten Schwenkachse;
- Figur 3: die Spannvorrichtung gemäß Figur 1 und 2 ohne zweite Schwenkachse und Handbetätigungshebel;
- Figur 4: im Teilschnitt von der Seite die Spannvorrichtung gemäß Figur 1 in Spannposition;
- Figur 5: perspektivisch von der Seite bei geöffnetem Gehäuse die Spannvorrichtung mit Handbetätigungsmechanismus;
- Figur 6: die Spannvorrichtung gemäß Figur 5 ohne Handbetätigungsmechanismus; und
- Figur 7: im Teilschnitt von der Seite die Spannvorrichtung gemäß Figur 4 in Öffnungsposition.

In den Figuren 1 bis 7 ist eine bevorzugte Ausführungsform der erfindungsgemäßen Spannvorrichtung dargestellt. Diese umfasst ein Antriebselement 1, das in an sich bekannter Weise und je nach Bedarf als pneumatischer, hydraulischer oder elektrischer Antrieb ausgebildet sein kann.

Am Antriebselement 1 ist in ebenfalls an sich bekannter Weise ein Gehäuse 2 angeordnet, das aus zwei, jedenfalls teilweise spiegelsymmetrischen Schalen 20, 21 gebildet ist. Die Maßgabe "jedenfalls teilweise spiegelsymmetrisch" bringt dabei zum Ausdruck, dass die beiden Gehäuseschalen im wesentlichen gleich sind, selbstverständlich aber auch kleine Abweichungen von einander aufweisen können. Zu einer solchen Abweichung gehört beispielsweise der noch genauer zu erläuternde, erfindungsgemäße Öffnungsbereich 9.

Im Gehäuse 2 ist eine mit dem Antriebselement 1 wirkverbundene Stellmechanik 3 vorgesehen. Ferner umfasst die Spannvorrichtung eine erste drehbar im Gehäuse 2 gelagerte, mit der Stellmechanik 3 wirkverbundene Schwenkachse 4 für ein Spannwerkzeug 5. Darüber hinaus ist eine zweite drehbar,im Gehäuse 2 gelagerte, mit der Stellmechanik 3 wirkverbundene Schwenkachse 6 sowie ein von außerhalb des Gehäuses 2 zugänglicher, fest aber lösbar an der zweiten Schwenkachse 6 angeordneter Handbetätigungshebel 7 für das Spannwerkzeug 5 vorgesehen, um die Spannvorrichtung im Bedarfsfall auch per Hand öffnen und schließen zu können.

Wesentlich für die erfindungsgemäße Spannvorrichtung ist nun (siehe hierzu insbesondere Figur 2), dass am Gehäuse 2 im Bereich der zweiten Schwenkachse 6 ein mit einem lösbaren Gehäusedeckel 8 verschließbarer öffnungsbereich 9 vorgesehen und mindestens die zweite Schwenkachse 6 bei geöffnetem Gehäusedeckel 8 aus dem Gehäuse 2 demontierbar ausgebildet ist.

Diese Maßgabe ermöglicht, dass der gesamte Handbetätigungsmechanismus im Bedarfsfall nachrüstbar ist bzw., falls er nicht mehr benötigt wird, demontiert werden kann.

Wie aus Figur 2 ersichtlich, ist vorteilhaft vorgesehen, dass der Gehäusedeckel 8 für die zweite Schwenkachse 6 eine Öffnung 10 aufweist, die bei demontierter zweiter Schwenkachse 6 (siehe Figur 3) mit einem Deckelelement 11 verschließbar ausgebildet ist.

Um die Montage des Handbetätigungsmechanismus möglichst einfach zu gestalten, ist ferner vorteilhaft vorgesehen, dass die zweite Schwenkachse 6 in einem Trägerelement 12 drehbar gelagert ist, das zu einer inneren Kontur des Gehäuses 2 formangepaßt und zusammen mit der zweiten Schwenkachse 6 demontierbar ausgebildet ist. Dieses Trägerelement 12 ist somit bei geöffnetem Gehäusedeckel 8 leicht ein- und ausbaubar und stützt sich, und damit die Schwenkachse 6, an einer inneren wandung im Gehäuse 2 ab, so dass die Schwenkachse 6 gut fixiert im Gehäuse 2 positioniert ist.

Alternativ zum Trägerelement 12 ist vorgesehen, dass das Gehäuse 2 passende Bohrungen mit Lagerbuchsen für die Schwenkachse 6 aufweist (nicht dargestellt, da ohne weiteres vorstellbar). Die Schwenkachse 6 wird in diese Lagerstelle eingeschoben. Die axiale Fixierung erfolgt zum einen durch den Gehäusedeckel 8 und zum anderen durch eine Fläche im Gehäuse 2, in dem das Stellglied 16 zwischen den genannten Bauteilen geführt wird und dadurch nach beiden Richtungen axial gesichert ist.

Die bereits erwähnte Stellmechanik 3, die eine mit dem Antriebselement 1 verbundene, linear bewegliche und orthogonal zu den beiden Schwenkachsen 4, 6 orientierte Stellstange 13 aufweist, ist in den Figuren 1 bis 7 als sogenannte Kniehebelmechanik ausgebildet.

Genauso gut kann aber auch (nicht dargestellt) eine sogenannte Kurvenmechanik (siehe hierzu zum Beispiel die DE 102004007465 A1) eingesetzt werden. In diesem Fall ist am antriebselementfernen Ende der Stellstange 13 ein mit einer Kurvenführung zusammenwirkendes Eingriffselement angeordnet, wobei die Kurvenführung an einer Angriffslasche vorgesehen und diese verdrehfest an der ersten Schwenkachse befestigt ist.

Sollte die Stellmechanik, wie in den Figuren 1 bis 7 dargestellt, als Kniehebelmechanik ausgebildet sein, so ist in ebenfalls bekannter Weise am antriebselementfernen Ende der Stellstange 13 drehbar gelagert ein zwischenglied 14 angelenkt, das seinerseits mit einer an der ersten Schwenkachse 4 vorgesehenen Angriffslasche 15 wirkverbunden ist.

Um den Handbetätigungsmechanismus mit der Stellmechanik 3 zu verbinden, ist vorgesehen, dass die zweite Schwenkachse 6 mit dem antriebselementfernen Ende der Stellstange 13 wirkverbunden ist. Dazu ist (siehe insbesondere Figur 4, 5 und 7) an der zweiten Schwenkachse 6 ein erstes, verdrehfest mit dieser verbundenes Stellglied 16 angeordnet, das über ein Drehgelenk 17 mit einem zweiten Stellglied 18 wirkverbunden ist, welches seinerseits drehbar am antriebselementfernen Ende der Stellstange 13 angeordnet ist.

Damit das zweite Stellglied 18 bei demontierter zweiter Schwenkachse 6 nicht lose im Gehäuse 2 umherpendeln kann, ist dieses verdrehfest mit der Stellstange 13 bzw. mit deren Kopf verbindbar ausgebildet. Im Detail ist vorgesehen (siehe insbesondere Figur 5 und 6), dass zur Verdrehsicherung zwischen dem zweiten Stellglied 18 umd dem antriebselementfernen Ende der Stellstange 13 eine Schraubenverbindung 19 angeordnet ist. Diese Schraubenverbindung 19 ist, wie aus Figur 2 ersichtlich, bei geöffnetem Gehäusedeckel 8 und bei Öffnungsposition der Spannvorrichtung über den Öffnungsbereich 9 gut zugänglich und kann auf diese Weise leicht betätigt werden.

Schließlich ist, wie aus Figur 2 ersichtlich, vorteilhaft vorgesehen, dass die zweite Schwenkachse 6, das erste Stellglied 16 und das Trägerelement 12 gemeinsam als ein Modul demontierbar ausgebildet sind.

### Bezugszeichenliste

- 1: Antriebselement
- 2: Gehäuse
- 3: Stellmechanik
- 4: Schwenkachse
- 5: Spannwerkzeug
- 6: Schwenkachse
- 7: Handbetätigungshebel
- 8: Gehäusedeckel
- 9: Öffnungsbereich
- 10: Öffnung
- 11: Deckelelement
- 12: Trägerelement
- 13: Stellstange
- 14: Zwischenglied
- 15: Angriffslasche
- 16: erstes Stellglied
- 17: Drehgelenk
- 18: zweites Stellglied
- 19: Schraubenverbindung
- 20: Schale
- 21: Schale

## Patentansprüche

1. Spannvorrichtung, umfassend
ein Antriebselement (1),
ein am Antriebselement (1) angeordnetes Gehäuse (2),
eine im Gehäuse (2) angeordnete, mit dem Antriebselement (1) wirkverbundene Stellmechanik (3),
eine erste drehbar im Gehäuse (2) gelagerte, mit der Stellmechanik (3) wirkverbundene Schwenkachse (4) für ein Spannwerkzeug (5),
eine zweite drehbar im Gehäuse (2) gelagerte, mit der Stellmechanik (3) wirkverbundene Schwenkachse (6) und
ein von außerhalb des Gehäuses (2) zugänglicher, fest aber lösbar an der zweiten Schwenkachse (6) angeordneter Handbetätigungshebel (7) für das Spannwerkzeug (5),
**dadurch gekennzeichnet,**
**dass** am Gehäuse (2) im Bereich der zweiten Schwenkachse (6) ein mit einem lösbaren Gehäusedeckel (8) verschließbarer Öffnungsbereich (9) vorgesehen und mindestens die zweite Schwenkachse (6) bei geöffnetem Gehäusedeckel (8) aus dem Gehäuse (2) demontierbar ausgebildet ist.

2. Spannvorrichtung nach Anspruch 1,
**dadurch gekennzeichnet,**
**dass** der Gehäusedeckel (8) für die zweite Schwenkachse (6) eine Öffnung (10) aufweist, die bei demontierter zweiter Schwenkachse (6) mit einem Deckelelement (11) verschließbar ausgebildet ist.

3. Spannvorrichtung nach Anspruch 1 oder 2,
**dadurch gekennzeichnet,**
**dass** die zweite Schwenkachse (6) in einem Trägerelement (12) drehbar gelagert ist, das zu einer inneren Kontur des Gehäuses (2) formangepaßt und zusammen mit der zweiten Schwenkachse (6) demontierbar ausgebildet ist.

4. Spannvorrichtung nach einem der Ansprüche 1 bis 3,
**dadurch gekennzeichnet,**
**dass** die Stellmechanik (3) wahlweise als Kniehebel- oder als Kurvenmechanik ausgebildet ist, wobei die Stellmechanik (3) eine mit dem Antriebselement (1) verbundene, linear bewegliche Stellstange (13) aufweist.

5. Spannvorrichtung nach Anspruch 4,
**dadurch gekennzeichnet,**
**dass** bei einer als Kniehebelmechanik ausgebildeten Stellmechanik (3) am antriebselementfernen Ende der Stellstange (13) drehbar gelagert ein Zwischenglied (14) angelenkt ist, das seinerseits mit einer an der ersten Schwenkachse (4) vorgesehenen Angriffslasche (15) wirkverbunden ist, oder dass bei einer als Kurvenmechanik ausgebildeten Stellmechanik (3) am antriebselementfernen Ende der Stellstange (13) ein mit einer Kurvenführung zusammenwirkendes Eingriffselement vorgesehen ist, wobei die Kurvenführung an einer Angriffslasche vorgesehen und diese an der ersten Schwenkachse angeordnet ist.

6. Spannvorrichtung nach Anspruch 4,
**dadurch gekennzeichnet,**
**dass** die zweite Schwenkachse (6) mit dem antriebselementfernen Ende der Stellstange (13) wirkverbunden ist.

7. Spannvorrichtung nach einem der Ansprüche 4 bis 6,
**dadurch gekennzeichnet,**
**dass** an der zweiten Schwenkachse (6) ein erstes, verdrehfest mit dieser verbundenes Stellglied (16) vorgesehen ist, das über ein Drehgelenk (17) mit einem zweiten Stellglied (18) wirkverbunden ist, welches seinerseits drehbar am antriebselementfernen Ende der Stellstange (13) angeordnet ist, wobei vorzugsweise die zweite Schwenkachse (6), das erste Stellglied (16) und das Trägerelement (12) gemeinsam als Modul demontierbar ausgebildet sind.

8. Spannvorrichtung nach Anspruch 7,
**dadurch gekennzeichnet,**
**dass** das zweite Stellglied (18) bei demontierter zweiter Schwenkachse (6) verdrehfest mit der Stellstange (13) verbindbar ausgebildet ist, wobei zur Verdrehsicherung vorzugsweise zwischen dem zweiten Stellglied (18) und dem antriebselementfernen Ende der Stellstange (13) eine Schraubenverbindung (19) vorgesehen ist.

9. Spannvorrichtung nach einem der Ansprüche 1 bis 8,
**dadurch gekennzeichnet,**
**dass** das Gehäuse (2) aus zwei, jedenfalls teilweise spiegelsymmetrischen Schalen (20, 21) gebildet ist.

10. Spannvorrichtung nach einem der Ansprüche 1 bis 9,
**dadurch gekennzeichnet,**
**dass** das Antriebselement (1) wahlweise als pneumatischer, hydraulischer oder elektrischer Antrieb ausgebildet ist.

## Claims

1. A clamping device, comprising
a drive element (1),
a housing (2) arranged on the drive element (1),
adjusting mechanics (3) arranged in the housing (2) and actively connected to the drive element (1),
a first pivoting axis (4) mounted rotatably in the housing (2) and actively connected to the adjusting mechanics (3),for a clamping tool (5),
a second pivoting axis (6) mounted rotatably in the housing (2) and actively connected to the adjusting mechanics (3) and a hand actuating lever (7) for the clamping tool (5) accessible from outside the housing (2) and arranged fixedly but releasably on the second swivel axis (6),
**characterised**
**in that** an opening region (9) sealable with a releasable housing cover (8) is provided on the housing (2) in the region of the second pivoting axis (6), and in that at least the second pivoting axis (6) is designed so that it can be removed from the housing (2) when the housing cover (8) is open.

2. The clamping device according to Claim 1,
**characterised**
**in that** the housing cover (8) has, for the second pivoting axis (6), an opening which is designed so that it can be sealed with a cover element (11) when the second pivoting axis 6) is removed.

3. The clamping device according to Claim 1 or 2,
characterise d
in that the second pivoting axis (6) is rotatably mounted in a support element (12), which element is adapted in shape to an inner contour of the housing (2) and is designed so that it can removed together with the second pivoting axis (6).

4. The clamping device according to one of Claims 1 to 3,
**characterised**
**in that** the adjusting mechanics (3) are designed either as an elbow lever or cam mechanics, wherein the adjusting mechanics (3) have a linearly moving adjusting rod (13) connected to the drive element (1).

5. The clamping device according to Claim 4,
**characterised**
**in that** in adjusting mechanics (3) designed as elbow lever mechanics an intermediate element (14) is articulated to the end of the adjusting rod (13) facing away from the drive element, so that it is rotatably mounted thereon, which element is in turn actively connected to a grip strap (15) provided on the first pivoting axis (4), or in that an engaging element interacting with a cam guide is provided on the end of the adjusting rod (13) in the case of adjusting mechanics (3) designed as cam mechanics, wherein the cam guide is provided on a grip strap and this is arranged on the first pivoting axis.

6. The clamping device according to Claim 4,
**characterised**
**in that** the second pivoting axis (6) is actively connected to the end of the adjusting rod (13) facing away from the drive element.

7. The clamping device according to Claims 4 to 6,
**characterised**
**in that** on the second pivoting axis (6) is provided a first control element (16) that is connected to it so that it is torsionally resistant, which element is actively connected by a hinge (17) to a second control element (18) which is in turn arranged rotatably on the end of the adjusting rod (13) facing away from the drive element, wherein the second pivoting axis (6), which the first control element (16) and the support element (12) are designed so that they can be removed together as one module.

8. The clamping device according to Claim 7,
**characterised**
**in that** the second control element (18) is designed so that it can be connected to the adjusting rod (13) so that it is torsionally resistant when the second pivoting axis (6) is removed, wherein a screw connection (19) is preferably provided, for protection against twisting, between the second control element (18) and the end of the adjusting rod (13) facing away from the drive element.

9. The clamping device according to one of Claims 1 to 8,
**characterised**
**in that** the housing (2) is formed from two shells (20, 21) which are in any case partially mirror symmetrical.

10. The clamping device according to one of Claims 1 to 9, **characterised,**
**in that** the drive element (1) is designed either as a pneumatic, hydraulic or electrical drive.

## Revendications

1. Dispositif de serrage, comprenant
un élément propulseur (1),
un boîtier (2) disposé au niveau de l'élément propulseur (1),
un mécanisme de réglage (3) disposé dans le boîtier (2) et interagissant avec l'élément propulseur (1),
un premier axe de pivotement (4) s'appuyant en rotation dans le boîtier (2) et interagissant avec le mécanisme de réglage (3) pour un outil de serrage (5), un deuxième axe de pivotement (6) s'appuyant en rotation dans le boîtier (2) et interagissant avec le mécanisme de réglage (3) et
un levier d'actionnement manuel (7) accessible de l'extérieur du boîtier (2) et disposé de manière fixe mais dissociable au niveau du deuxième axe de pivotement (6) pour l'outil de serrage (5),
**caractérisé en ce que**
il est prévu au niveau du boîtier (2), au niveau du deuxième axe de pivotement (6), une zone d'ouverture (9) pouvant être fermée par un couvercle de boîtier dissociable (8) et qu'au moins le deuxième axe de pivotement (6), lorsque le couvercle de boîtier (8) est ouvert, est réalisé de manière à être démontable du boîtier (2).

2. Dispositif de serrage selon la revendication 1,
**caractérisé en ce que**
le couvercle de boîtier (8) présente pour le deuxième axe de pivotement (6) une ouverture (10) qui, lorsque le deuxième axe de pivotement (6) est démonté, est réalisée de manière à pouvoir être fermée par un élément de couvercle (11).

3. Dispositif de serrage selon la revendication 1 ou 2,
**caractérisé en ce que**
le deuxième axe de pivotement (6) s'appuie en rotation dans un élément support (12) dont la forme est adaptée à un contour intérieur du boîtier (2) et qui est réalisé avec le le deuxième axe de pivotement (6) de manière à être démontable.

4. Dispositif de serrage selon une des revendications 1 à 3,
**caractérisé en ce que**
le mécanisme de réglage (3) est réalisé au choix sous forme d'un mécanisme de levier à genouillère ou à came, le mécanisme de réglage (3) comportant une tringle de commande (13) reliée à l'élément propulseur (1) et mobile linéairement.

5. Dispositif de serrage selon la revendication 4,
**caractérisé en ce que,**
dans le cas d'un mécanisme de réglage (3) réalisé sous forme d'un mécanisme de levier à genouillère, à l'extrémité éloignée de l'élément propulseur de la tringle de commande (13), s'articule en appui en rotation un élément intermédiaire (14) qui interagit de son côté avec une languette de saisie (15) prévue au niveau du premier axe de pivotement (4) ou que, dans le cas d'un mécanisme de réglage (3) réalisé sous forme d'un mécanisme de levier à came, à l'extrémité éloignée de l'élément propulseur de la tringle de commande (13), est prévu un élément d'emprise coopérant avec un guide curviligne, le guide curviligne étant prévu sur une languette de saisie et celle-ci étant disposée au niveau du premier axe de pivotement.

6. Dispositif de serrage selon la revendication 4,
**caractérisé en ce que**
le deuxième axe de pivotement (6) interagit avec l'extrémité éloignée de l'élément propulseur de la tringle de commande (13) .

7. Dispositif de serrage selon une des revendications 4 à 6,
**caractérisé en ce que,**
au niveau du deuxième axe de pivotement (6), il est prévu un premier élément de réglage (16) relié avec système anti-torsion à celui-ci et qui interagit par un joint à rotule (17) avec un deuxième élément de réglage (18) qui est disposé de son côté de manière à pouvoir tourner à l'extrémité éloignée de l'élément propulseur de la tringle de commande (13), le deuxième axe de pivotement (6), le premier élément de réglage (16) et l'élément support (12) étant de préférence réalisés ensemble sous forme d'un module démontable.

8. Dispositif de serrage selon la revendication 7,
**caractérisé en ce que**
le deuxième élément de réglage (18), lorsque le deuxième axe de pivotement (6) est démonté, est réalisé avec système anti-torsion de manière à pouvoir être relié à la tringle de commande (13), étant prévu de préférence comme blocage anti-torsion, entre le deuxième élément de réglage (18) et l'extrémité éloignée de l'élément propulseur de la tringle de commande (13), un raccordement à vis (19).

9. Dispositif de serrage selon une des revendications 1 à 8,
**caractérisé en ce que**
le boîtier (2) est constitué de deux coques en tous cas partiellement symétriques en miroir (20, 21).

10. Dispositif de serrage selon une des revendications 1 à 9,
**caractérisé en ce que**
l'élément propulseur (1) est réalisé au choix sous forme d'une propulsion pneumatique, hydraulique ou électrique.
